# EUROPÄISCHE PATENTSCHRIFT

(11) **EP 0 691 216 B1**
(45) Veröffentlichungstag und Bekanntmachung des Hinweises auf die Patenterteilung: **12.02.1997**
(21) Anmeldenummer: 95110261.5
(22) Anmeldetag: 01.07.1995
(51) Int. Cl.: B43K 11/00

(54) **Vorrichtung zum Nachfüllen eines Schreib-, Zeichen- oder Malgeräts**
Device for filling a writing, drawing or painting implement
Dispositif pour remplir un instrument à écrire, dessiner ou peindre

(30) Priorität: 08.07.1994 DE 4424193
(43) Veröffentlichungstag der Anmeldung: 10.01.1996
(73) Patentinhaber: Pelikan GmbH, 30177 Hannover (DE)
(72) Erfinder: Ulrich, Günter, D-30627 Hannover (DE); Harder, Werner, D-31559 Haste (DE)
(74) Vertreter: Haar, Lucas Heinz Jörn, Dipl.-Ing.

(56) Entgegenhaltungen:
- DE-A- 4 115 275
- DE-U- 9 207 098
- US-A- 2 554 658

## Beschreibung

Die Erfindung betrifft eine Vorrichtung, die zum Nachfüllen eines Schreib-, Zeichen- oder Malgeräts mit einem aus einem Gehäuse vorstehenden kapillar fördernden Auftragsorgan, einer mit dem Auftragsorgan verbundenen Vorratskammer, die einen kapillaren Speicher zur Aufnahme von Schreibflüssigkeit enthält, und einem dem Auftragsorgan benachbarten Luftzufuhrkanal bestimmt ist, wobei die Vorrichtung aus einem Behälter besteht, der einen Vorratsraum für die nachzufüllende Schreibflüssigkeit, einen in den Vorratsraum hineinbewegbaren Wandbereich und einen Halsabschnitt aufweist, der mit dem Vorratsraum in Verbindung steht, durch ein Verschlußelement verschließbar ist und eine Öffnung zur abdichtenden Aufnahme eines sich an das Auftragsorgan anschließenden Gehäuseabschnitts des nachzufüllenden Schreibgeräts hat.

Eine Vorrichtung der angegebenen Art ist aus der DE-GM 90 16 777 bekannt. Das bekannte Nachfüllbehältnis besteht aus einem tubenförmig ausgebildeten Vorratsraum für die Nachfüllflüssigkeit, dessen Halsabschnitt bei Nichtgebrauch durch ein Verschlußelement verschlossen ist. Um ein Schreibgerät mit der im Vorratsraum befindlichen Flüssigkeit befüllen zu können, wird das Verschlußelement entfernt und das nachzufüllende Schreibgerät mit seinem Auftragsorgan in den Halsabschnitt des Nachfüllbehältnisses eingesteckt, bis der Halsabschnitt dicht verschlossen ist. Danach werden Schreibgerät und Nachfüllbehältnis in die Nachfüllstellung gebracht, d.h. in eine Stellung, in der sich das Nachfüllbehältnis über dem nach oben zeigenden Auftragsorgan befindet. Durch wiederholtes Drücken auf das Nachfüllbehältnis oder das Schreibgerät wird eine Pumpwirkung erzielt, durch welche die Nachfüllflüssigkeit über das Auftragsorgan und den längs diesem verlaufenden Luftzufuhrkanal in den Vorratsraum des Schreibgeräts befördert wird.

Bei Schreibgeräten, für die das bekannte Nachfüllbehältnis geeignet ist, wird die Schreibflüssigkeit in der Regel in einem schreibgeräteeigenen kapillaren Speicher bevorratet. Ist der Füllgrad des kapillaren Speichers vom Schreibgeräteäußeren aus, wie in den allermeisten Fällen, nicht zu erkennen, so besteht die Gefahr einer Überfüllung, wenn zu früh oder zu viel Flüssigkeit nachgefüllt wird. Die überschüssige Flüssigkeit, die vom kapillaren Speicher nicht mehr aufgenommen werden kann, verbleibt im in der Nachfüllstellung unteren Ende der Vorratskammer des Schreibgeräts und im Bereich des Luftzufuhrkanals längs des Auftragsorgans. Dies hat zur Folge, daß das Schreibgerät in Schreibposition tropft, da die Flüssigkeit entlang des Auftragsorgans nach außen läuft. Das Tropfen und Klecksen des Schreibgeräts wird noch verstärkt, wenn das Schreibgerät durch Handwärme oder Liegen in der Sonne erwärmt wird. Durch die Erwärmung dehnt sich die in der Vorratskammer enthaltene Luft aus, was dazu führen kann, daß sowohl sich im Vorratskammer befindliche freie Tinte als auch Tinte aus dem kapillaren Speicher entlang des Auftragsorgans nach außen gedrückt wird.

Aus der US-PS 2,554,658 ist weiterhin eine Vorrichtung zum Einfüllen von Flüssigkeit in einen Vorratsraum, beispielsweise eines Füllfederhalters, bekannt. Die bekannte Vorrichtung besteht aus einem flaschenförmigen Behälter zum Bevorraten von Flüssigkeit. In der am oberen Ende des Behälters ausgebildeten Behälteröffnung ist ein Behälterkopf mit einer nach oben offenen Ausnehmung eingesetzt, in die ein in den Behälter hineinragendes Steigrohr mündet. Der Boden des Behälters oder das dem Behälterkopf benachbarte obere Ende des Behälters ist als flexible Membran ausgebildet. Zum Befüllen des Vorratstanks eines Füllfederhalters wird dessen hinteres Ende, das zum Vorratstank hin durch ein Ventil verschlossen ist, in die Ausnehmung im Behälterkopf fest hineingedrückt und mit dem Steigrohr verbunden. Durch dieses Drücken verformt sich die flexible Membran des Behälters, wobei im Behälter ein Druck entsteht, durch den die Flüssigkeit über das Steigrohr in den Behälterkopf und von dort in den Vorratsraum des Füllfederhalters gefördert wird, wobei durch den Druck das Ventil im Füllfederhalter geöffnet wird. Der Behälterkopf kann zusätzlich ein in den Behälter öffnendes Rückschlagventil enthalten, welches durch das Vakuum, das im Behälter beim Zurückkehren der Membran in ihre Ausgangslage entsteht, geöffnet wird, so daß nicht benötigte Flüssigkeit aus der Ausnehmung im Behälterkopf in den Behälter zurückfließen kann.

Dieser bekannte Behälter ist nicht zum Füllen eines Schreibgeräts über den dem Auftragsorgan benachbarten Luftkanal des Schreibgeräts geeignet. Außerdem besteht das Problem, daß beim Öffnen des Behälters ungewollt Flüssigkeit über das Steigrohr aus dem Behälter herausgedrückt werden und herausspritzen kann, wenn im Behälter infolge von Temperatur- oder Luftdruckschwankungen ein gegenüber dem Atmosphärendruck erhöhter Druck auftritt.

Zum Nachfüllen von Schreibgeräten ist es auch bekannt, daß das Schreibgerät in einen Nachfüllbehälter eingestellt wird, so daß seine Schreibspitze in die Nachfüllflüssigkeit eingetaucht ist oder eine im Behälterinnenraum angeordnete kapillare Flüssigkeitsförderverbindung berührt (vgl. DE-OS 41 15 275). Die Nachfüllflüssigkeit steigt hierbei aufgrund der Saugfähigkeit des im Inneren des Schreibgeräts angeordneten kapillaren Speichers selbsttätig aufwärts in diesen Speicher. Bei dieser Art des Nachfüllens kann es zwar nicht zu einer Überfüllung kommen; das Nachfüllen dauert jedoch vergleichsweise lang.

Aufgabe der Erfindung ist es, eine Vorrichtung der eingangs genannten Art zu schaffen, mit der ein einfaches und schnelles Nachfüllen eines Schreib-, Zeichen- oder Malgeräts möglich ist, ohne daß es zu einer Überfüllung der Vorratskammer und der damit verbundenen Nachteile kommt und daß die Vorrichtung geöffnet werden kann, ohne daß ungewollt Schreibflüssigkeit austreten kann.

Die Aufgabe wird erfindungsgemäß dadurch gelöst, daß der Halsabschnitt durch eine Trennwand von dem Vorratsraum getrennt ist und daß in dem Halsabschnitt ein Ende eines Steigrohrs mündet, das mit seinem anderen Ende in der Nähe des Bodens an den Vorratsraum angeschlossen ist, daß der Vorratsraum des Behälters eine Entlüftungsbohrung aufweist, die in den Halsabschnitt mündet und daß Mittel vorgesehen sind, durch die die Entlüftungsbohrung beim Nachfüllvorgang verschlossen wird.

Durch diese Ausgestaltung der erfindungsgemäßen Vorrichtung zum Nachfüllen kann ein Schreibgerät auf einfache Weise und innerhalb kurzer Zeit nachgefüllt werden, ohne daß es zu einer Überfüllung kommt. Das Schreibgerät wird zum Nachfüllen in Schreibposition, d.h. mit seinem Auftragsorgan nach unten zeigend, von oben in den Halsabschnitt des Behälters eingesteckt. Durch Drücken auf den bewegbaren Wandbereich des Behälters und einer damit verbundenen Verringerung des Behältervolumens steigt Schreibflüssigkeit im Behälter entgegen der Schwerkraft durch das Steigrohr in den vom Vorratsraum abgetrennten Halsabschnitt. Von dort wird die Schreibflüssigkeit über das Auftragsorgan und den längs diesem verlaufenden Luftzufuhrkanal in die Vorratskammer des Schreibgeräts gedrückt, wo sie vom kapillaren Speicher aufgenommen wird, bis die Aufnahmekapazität des kapillaren Speichers erschöpft ist. Wird über dies weitere Schreibflüssigkeit in die Vorratskammer gedrückt, so sammelt sich die überschüssige Schreibflüssigkeit, der Schwerkraft gehorchend, in dem der Schreibspitze benachbarten Bereich der Vorratskammer. Wird nun der Druck auf den Wandbereich des Behälters verringert, so nimmt der Behälter seine ursprüngliche Form wieder an. Dabei wird die überschüssige Schreibflüssigkeit aus der Vorratskammer über das Auftragsorgan und den Luftzufuhrkanal, den Halsabschnitt und das Steigrohr in den Vorratsraum des Behälters zurück gedrückt bzw. gesaugt. Es verbleibt somit nur die vom kapillaren Speicher gebundene, jedoch keine freie Flüssigkeit in der Vorratskammer des Schreibgeräts, so daß es auch bei einer Erwärmung des Schreibgeräts nicht zu unerwünschtem Tropfen oder Klecksen beim Gebrauch des Schreibgeräts kommen kann.

Eine falsche Handhabung der erfindungsgemäßen Vorrichtung, die zum Überfüllen des Schreibgeräts führen könnte, ist nicht möglich. Die Anordnung eines Steigrohrs im Behälter zwingt nämlich den Benutzer dazu, den Behälter während des gesamten Nachfüllvorgangs mit dem Halsabschnitt nach oben zu positionieren, so daß das Schreibgerät in seiner Schreibposition verbleibt. Dreht der Benutzer dennoch beim Nachfüllen das Ganze um, so daß sich der Behälter über dem Schreibgerät befindet, so kann über das Steigrohr keine oder allenfalls eine geringe Menge an Schreibflüssigkeit bei starkem Zusammendrücken des Behälters nachgefüllt werden. Dies ermöglicht es, daß der Behälter nicht nur als Einwegbehälter, sondern auch als Großraumbehälter ausgeführt werden kann, so daß Schreibflüssigkeit nicht nur für eine Füllung, sondern für mehrere Nachfüllvorgänge darin bevorratet werden kann.

Die Ausbildung einer Entlüftungsbohrung ermöglicht, daß sich ein gegenüber dem Atmosphärendruck erhöhter Druck im Vorratsraum, wozu es bei geschlossenem Behälter durch Temperatur- oder Luftdruckschwankungen kommen kann, beim Öffnen des Verschlußelements parallel zum Steigrohr abbauen kann. Es wird damit verhindert, daß infolge eines solchen Überdrucks im Behälter beim Öffnen Schreibflüssigkeit durch das Steigrohr hochgedrückt werden kann und ungewollt austritt. Beim Nachfüllvorgang wird die Entlüftungsbohrung verschlossen, damit die Schreibflüssigkeit über das Steigrohr hochgepumpt werden kann. Auf besonders einfache und kostengünstige Weise kann das Verschließen der Entlüftungsbohrung dadurch erfolgen, daß die Entlüftungsbohrung durch einen Gehäuseabschnitt des Schreibgeräts beim Einstecken in den Halsabschnitt verschlossen wird. In vorteilhafter Weise wird dies dadurch erreicht, daß der Halsabschnitt vom Vorratsraum umgeben ist und daß die Entlüftungsbohrung den Halsabschnitt radial durchdringt, wobei beiderseits der Entlüftungsbohrung ringförmige Dichtungen vorgesehen sind, mit denen der Gehäuseabschnitt des Schreibgeräts im Halsabschnitt abdichtbar ist. Die Entlüftungsbohrung kann erfindungsgemäß aber auch durch ein in Schließrichtung federbelastetes Ventil verschlossen werden, das durch das Verschlußelement in Offenstellung gehalten wird und beim Abnehmen des Verschlußelements durch Federkraft schließt.

Erfindungsgemäß ist weiterhin vorgesehen, daß das Steigrohr in einer Öffnung der Trennwand mündet. Bei dieser Ausführungsform befindet sich das Steigrohr direkt unterhalb des eingesteckten Auftragsorgans des Schreibgerät. Um zu gewährleisten, daß nach Beendigung des Nachfüllvorgangs keine Schreibflüssigkeit im Halsabschnitt stehenbleiben kann, sondern gänzlich in den Vorratsraum des Behälters zurückfließt, kann die Trennwand auf der dem Halsabschnitt zugekehrten Seite mit einer trichterförmigen Einsenkung versehen sein, deren tiefste Stelle die Mündung des Steigrohrs ist.

Nach einem weiteren Vorschlag der Erfindung ist die Innenkontur des Halsabschnitts an die Außenkontur des in den Halsabschnitt einzusteckenden Teils des Schreibgeräts derart angepaßt, daß nur ein geringer Zwischenraum verbleibt. Dies hat den Vorteil, daß das Volumen im Halsabschnitt, das mit Schreibflüssigkeit gefüllt werden muß, bevor diese in das Schreibgeräteinnere gedrückt werden kann, relativ klein ist, und für den Nachfüllvorgang somit weniger Volumen durch Zusammendrücken des Behälters verdrängt werden muß..

Die Erfindung wird nachfolgend anhand von Ausführungsbeispielen näher erläutert, die in der Zeichnung dargestellt sind. Es zeigen
- Figur 1: eine Darstellung einer erfindungsgemäßen Vorrichtung zum Nachfüllen mit aufgestecktem Markierstift und
- Figur 2: eine Darstellung einer zweiten Ausführungsform einer Vorrichtung zum Nachfüllen mit Entlüftungsbohrung.

Figur 1 zeigt eine Vorrichtung zum Nachfüllen mit einem Behälter 1 aus einem flexiblen Kunststoffmaterial, beispielsweise Polyethylen, der flaschenförmig ausgebildet ist und dessen Vorratsraum 2 mit einer Markierflüssigkeit 3 gefüllt ist. Das Volumen des Behälters 1 ist so bemessen, daß die eingefüllte Menge an Markierflüssigkeit 3 für mehrere Nachfüllvorgänge ausreicht. Die jeweils für einen Nachfüllvorgang benötigte Menge an Markierflüssigkeit 3 ist durch am Behälter 1 angebrachte Markierungen in Form von Strichen angezeigt.

Am oberen Ende des Behälters ist ein Halsabschnitt 5 mit einer Bohrung 4 und einem Ringkanal 41 vorgesehen. Die Bohrung 4 ist vom Vorratsraum 2 durch eine Trennwand 6 abgetrennt. In einer Öffnung 7 der Trennwand 6 mündet ein Ende 8 eines Steigrohrs 9, dessen anderes Ende 10 sich in geringem Abstand über dem Boden 11 des Behälters 1 befindet. Das Steigrohr 9 verbindet den Vorratsraum 2 mit der Bohrung 4 im Halsabschnitt 5. Der Ringkanal 41 ist durch eine Öffnung 71 in der Trennwand 6 mit dem Vorratsraum 2 verbunden, wodurch ein Druckausgleich zwischen dem Vorratsraum 2 und der Bohrung 4 ermöglicht wird. Der Halsabschnitt 5 ist im Nichtgebrauchszustand mit einem nicht dargestellten Deckel verschließbar.

In die Bohrung 4 des Halsabschnitts 5 ist von oben ein Markierstift 12 mit der Schreibspitze seines Dochts 13 und einem an den Docht 13 angrenzenden Gehäuseabschnitt 14 eingesteckt. In einer Vorratskammer 15 des Markierstifts 12 ist ein kapillarer Speicher 16 angeordnet, der den Docht 13 mit Markierflüssigkeit 3 versorgt. Der kapillare Speicher 16 füllt die Vorratskammer nicht vollständig aus, so daß in der Vorratskammer 15 offene Hohlräume 17, 18 verbleiben. Die Hohlräume 17 umgeben den inneren Teil des Dochts 13. Der Hohlraum 18 befindet sich zwischen dem kapillaren Speicher 16 und der Wandfläche des Gehäuseabschnitts 19 des Markierstifts 12. Längs des Dochts 13 ist ein Luftkanal 20 vorgesehen, der die Vorratskammer 15 mit der Bohrung 4 des Halsabschnitts 5 verbindet.

Ist der Vorratsraum 2 des Behälters 1 nach mehrmaligem Nachfüllen geleert, so kann er, obwohl er an sich dicht verschlossen ist, auch wieder mit Markierflüssigkeit nachgefüllt werden. Dazu wird der Behälter 1 mit dem Halsabschnitt 5 nach unten in einen Flüssigkeitsvorrat eingetaucht und durch wiederholtes Zusammendrücken neue Flüssigkeit über das Steigrohr 9 angesaugt.

Um den Markierstift 12 mit der im Vorratsraum 2 des Behälters 1 befindlichen Markierflüssigkeit 3 befüllen zu können, wird der Deckel vom Halsabschnitt 5 des Behälters 1 entfernt. Danach wird der Markierstift 12 in Schreibposition, d.h. mit der Schreibspitze seines Dochts 13 nach unten zeigend, soweit in die Bohrung 4 des Halsabschnitts 5 eingesteckt, bis der Gehäuseabschnitt 14 des Markierstifts 12 an einem an der Innenwand des Halsabschnitts 5 umlaufenden Dichtwulst 21 anliegt, so daß die Bohrung 4 dicht verschlossen ist. Ein zweiter Dichtwulst 51 dichtet den Ringkanal 41 an dem Gehäuseabschnitt 14 ab. Durch Drücken auf die flexible Wand 22 des Behälters 1 verkleinert sich dessen Volumen und es wird Markierflüssigkeit 3 entgegen der Schwerkraft über das Steigrohr 9 in den Halsabschnitt 5 und von dort über den Docht 13 und den Luftkanal 20 in die Vorratskammer 15 des Markierstifts 12 gedrückt, wo die Markierflüssigkeit 3 zumindest teilweise vom kapillaren Speicher 16 aufgenommen wird. Wird mehr Markierflüssigkeit 3 in die Vorratskammer 15 hineingedrückt als vom kapillaren Speicher 16 aufgenommen werden kann, so sammelt sich diese aufgrund der Schwerkraft zunächst in den Hohlräumen 17. Bei einer noch stärkeren Überfüllung füllt sich auch der Hohlraum 18 mit überschüssiger Markierflüssigkeit 3.

Zum Beenden des Nachfüllvorgangs wird beim Loslassen der Druck auf die Wand des Behälters 1 verringert. Damit vergrößert sich das Volumen im Behälter 1 wieder. Hierdurch kann sich die beim Einfüllen der Markierflüssigkeit 3 in die Vorratskammer 15 des Markierstifts 12 komprimierte Luft entspannen und dabei den vom kapillaren Speicher 16 nicht gebundenen Teil der Markierflüssigkeit 3 über den Luftkanal 20 in die Bohrung 4 des Halsabschnitts 5 zurückdrücken. Von dort wird dieser Teil der Markierflüssigkeit 3 über das Steigrohr 9 in den Vorratsraum 15 des Behälters 1 zurückgesaugt, so daß im Vorratsraum 15 keine freie Flüssigkeit verbleibt

Figur 2 zeigt eine andere Ausführungsform einer Vorrichtung zum Nachfüllen mit einem ebenfalls flaschenförmigen, flexiblen Behälter 23 mit einem eingeschnürten Hals 24, in den eine Platte 25 dicht eingesetzt ist. In einer zentralen Öffnung der Platte 25 ist ein in den Vorratsraum 26 des Behälters 23 hineinragender, topfförmiger Halsabschnitt 27 angeordnet, der in seinem Boden 28 eine Öffnung hat, in der ein Steigrohr 29 dicht befestigt ist. Der zylindrische Teil des Halsabschnitts 27 hat eine Entlüftungsbohrung 30, die den Vorratsraum 26 mit der Bohrung 31 des Halsabschnitts 27 verbindet. Beiderseits der Entlüftungsbohrung 30 sind in der Bohrung 31 ringförmige Dichtlippen 32 ausgebildet, die den Gehäuseabschnitt 33 des in die Bohrung 31 eingesteckten Markierstifts 34 dicht umgreifen. Durch den Gehäuseabschnitt 33 ist die Entlüftungsbohrung 30 während des Nachfüllvorgangs verschlossen, um das Nachfüllen, wie oben beschrieben, zu ermöglichen. Solange kein Markierstift in den Halsabschnitt 27 eingesteckt ist, sorgt die Entlüftungsbohrung für einen Druckausgleich auf beiden Seiten des Steigrohrs und verhindert damit ein ungewolltes Austreten von Markierflüssigkeit beim Öffnen eines den Hals 24 verschließenden, nicht dargestellten Deckels.

## Patentansprüche

1. Vorrichtung, die zum Nachfüllen eines Schreib-, Zeichen- oder Malgeräts mit einem aus einem Gehäuse vorstehenden kapillar fördernden Auftragsorgan, einer mit dem Auftragsorgan verbundenen Vorratskammer, die einen kapillaren Speicher zur Aufnahme von Schreibflüssigkeit enthält, und einem dem Auftragsorgan benachbarten Luftzufuhrkanal bestimmt ist, wobei die Vorrichtung aus einem Behälter besteht, der einen Vorratsraum für die nachzufüllende Schreibflüssigkeit, einen in den Vorratsraum hineinbewegbaren Wandbereich und einen Halsabschnitt aufweist, der mit dem Vorratsraum in Verbindung steht, durch ein Verschlußelement verschließbar ist und eine Öffnung zur abdichtenden Aufnahme eines sich an das Auftragsorgan anschließenden Gehäuseabschnitts des nachzufüllenden Schreibgeräts hat, **dadurch gekennzeichnet**, daß der Halsabschnitt (5; 27) durch eine Trennwand (6; 25, 28) von dem Vorratsraum (2; 26) getrennt ist und daß in dem Halsabschnitt (5; 27) ein Ende (8) eines Steigrohrs (9; 29) mündet, das mit seinem anderen Ende (10) in der Nähe des Bodens (11) an den Vorratsraum (2; 26) angeschlossen ist, daß der Vorratsraum (2; 26) des Behälters (1; 23) eine Entlüftungsbohrung (30; 71) hat, die in den Halsabschnitt (5; 27) mündet und daß Mittel vorgesehen sind, durch die die Entlüftungsbohrung (71; 30) beim Nachfüllvorgang verschlossen wird.

2. Vorrichtung nach Anspruch 1, dadurch gekennzeichnet, daß die Entlüftungsbohrung (71; 30) durch einen Gehäuseabschnitt (14; 33) des Schreibgeräts (12; 34) beim Einstecken in den Halsabschnitt (5; 27) verschlossen wird.

3. Vorrichtung nach Anspruch 2, dadurch gekennzeichnet, daß der Halsabschnitt (27) vom Vorratsraum (26) umgeben ist und daß die Entlüftungsbohrung (30) den Halsabschnitt (27) radial durchdringt, wobei beiderseits der Entlüftungsbohrung (30) ringförmige Dichtungen (32) vorgesehen sind, mit denen der Gehäuseabschnitt (33) des Schreibgeräts (34) im Halsabschnitt (27) abdichtbar ist.

4. Vorrichtung nach Anspruch 1, dadurch gekennzeichnet, daß die Entlüftungsbohrung durch ein in Schließrichtung federbelastetes Ventil verschlossen wird, das durch das Verschlußelement in Offenstellung gehalten wird und beim Abnehmen des Verschlußelements durch Federkraft schließt.

5. Vorrichtung nach einem der vorhergehenden Ansprüche, dadurch gekennzeichnet, daß das Steigrohr (9; 29) in einer Öffnung (7) der Trennwand (6; 28) mündet.

6. Vorrichtung nach Anspruch 5, dadurch gekennzeichnet, daß die Trennwand auf der dem Halsabschnitt zugekehrten Seite mit einer trichterförmigen Einsenkung versehen ist, deren tiefste Stelle die Mündung des Steigrohrs ist.

7. Vorrichtung nach einem der vorhergehenden Ansprüche, dadurch gekennzeichnet, daß die Innenkontur des Halsabschnitts an die Außenkontur des in den Halsabschnitt einzusteckenden Teils des Schreibgeräts derart angepaßt ist, daß nur ein geringer Zwischenraum verbleibt.

## Claims

1. A device intended for refilling a writing, drawing or painting implement, including an application element conveying by capillary action and projecting from a case, a feed chamber connected to the application element and containing a capillary storage medium to receive writing liquid, and an air feed duct adjacent to the application element, said device being comprised of a container including a reservoir for the writing liquid to be refilled, a wall portion which is movable into the reservoir, and a neck which communicates with the reservoir, is closable by a closure means, and has an aperture for sealingly receiving a case collar of the writing implement to be refilled, said case collar being adjacent to the application element, **characterized in that** the neck (5; 27) is separated by a partition (6; 25, 28) from the reservoir (2; 26), that one end (8) of a riser tube (9; 29) issues into the neck (5; 27) while its other end (10) is connected to the reservoir (2; 26) in the vicinity of the base (11), that the reservoir (2; 26) of the container (1; 23) includes a venting bore (30; 71) issuing into the neck (5; 27), and that means are provided for closing the venting bore (71; 30) during a refilling operation.

2. The device as claimed in claim 1, **characterized in that** the venting bore (71; 30) is closed by a case collar (14; 33) of the writing implement (12; 34) when said case collar is inserted into the neck (5; 27).

3. The device as claimed in claim 2, **characterized in that** the neck (27) is surrounded by the reservoir (26), and that the venting bore (30) extends through the neck (27) radially, with annular seals (32) suitable for sealing the case collar (33) of the writing implement (34) within the neck (27) being provided on both sides of the venting bore (30).

4. The device as claimed in claim 1, **characterized in that** the venting bore is closed by a valve spring-loaded in the closing direction, said valve being kept in the open position by the closure means and closing on account of spring force when the closure means is removed.

5. The device as claimed in any one of the preceding claims, **characterized in that** the riser tube (9; 29) issues into an aperture (7) in the partition (6; 28).

6. The device as claimed in claim 5, **characterized in that** the partition is provided with a funnel-shaped recess on the side close to the neck, the lowest position of said recess being the mouth of the riser tube.

7. The device as claimed in any one of the preceding claims, **characterized in that** the inside contour of the neck is conformed in such manner to the outside contour of the portion of the writing implement to be inserted into the neck that only a slight gap remains.

## Revendications

1. Dispositif destiné au remplissage d'un instrument à écrire, dessiner ou peindre, comprenant un organe d'application à action capillaire faisant saillie d'un corps, une chambre d'alimentation reliée à l'organe d'application et contenant un moyen de stockage capillaire destiné à recevoir du liquide à écrire, et un conduit d'air voisin de l'organe d'application, ledit dispositif se composant d'un récipient présentant un réservoir destiné à recevoir le liquide à écrire de remplissage, d'une partie de paroi susceptible de pénétrer à l'intérieur dudit réservoir, et d'un goulot qui communique avec le réservoir, qui est apte à être fermé par un élément de fermeture et possède une ouverture pour recevoir en le rendant étanche un segment du corps adjacent à l'organe d'application de l'instrument à écrire que l'on désire remplir, **caractérisé en ce que** le goulot (5; 27) est séparé du réservoir (2; 26) par une paroi de séparation (6; 25, 28), et que dans le goulot (5; 27) débouche une extrémité (8) d'un tube ascendant (9; 29) dont l'autre extrémité (10) communique à proximité du fond (11) avec le réservoir (2; 26), que le réservoir (2; 26) du récipient (1; 23) possède un alésage d'aération (30; 71) qui débouche dans le goulot (5; 27), et que des moyens sont prévus par l'intermédiaire desquels l'alésage d'aération (71; 30) est fermé lors de l'opération de remplissage.

2. Dispositif selon la revendication 1, **caractérisé en ce que** l'alésage d'aération (71; 30) est fermé par un segment (14; 33) du corps de l'instrument à écrire (12; 34) lors de l'introduction dudit segment dans le goulot (5; 27).

3. Dispositif selon la revendication 2, **caractérisé en ce que** le goulot (27) est entouré du réservoir (26) et que l'alésage d'aération (30) traverse le goulot (27) selon une direction radiale, ce en quoi, des deux côtés de l'alésage d'aération (30), des joints d'étanchéité annulaires (32) sont prévus à l'aide desquels le segment du corps (33) de l'instrument à écrire (34) peut être rendu étanche dans le goulot (27).

4. Dispositif selon la revendication 1, **caractérisé en ce que** l'alésage d'aération est fermé par une soupape à ressort agissant en direction de fermeture, qui est maintenue en position ouverte par l'élément de fermeture et qui se referme par la force du ressort lors de l'enlèvement de l'élément de fermeture.

5. Dispositif selon l'une des revendications précédentes, **caractérisé en ce que** le tube ascendant (9; 29) débouche dans une ouverture (7) de la paroi de séparation (6; 28).

6. Dispositif selon la revendication 5, **caractérisé en ce que** la paroi de séparation est pourvue, sur la face opposée au goulot, d'un enfoncement en forme d'entonnoir dont la partie la plus basse constitue la bouche du tube ascendant.

7. Dispositif selon l'une des revendications précédentes, **caractérisé en ce que** le contour intérieur du goulot coïncide au contour extérieur de la partie de l'instrument à écrire à insérer dans le goulot au point de ne laisser qu'un très faible jeu.
